# FASCICULE DE BREVET EUROPEEN

(11) **EP 2 902 548 B1**
(45) Date de publication et mention de la délivrance du brevet: **08.09.2021**
(21) Numéro de dépôt: 14198725.5
(22) Date de dépôt: 18.12.2014
(51) Int. Cl.: E02F 3/36

(54) **Organe de verrouillage pour la connexion entre un outil et un bras d'un engin de travaux publics**
Verriegelungsorgan für eine Verbindung zwischen einem Werkzeug und einem Arm einer Baumaschine
Locking member for connection between a tool and an arm of a construction machine

(30) Priorité: 04.02.2014 FR 1450829
(43) Date de publication de la demande: 05.08.2015
(73) Titulaire: Ateliers de Constructions du Beaujolais, 69220 Saint Lager (FR)
(72) Inventeur: Apollon, Gilles, 69380 Marcilly d'Azergues (FR); Jandard, Philippe, 01600 Saint Didier de Formans (FR)
(74) Mandataire: Delorme, Nicolas

(56) Documents cités:
- EP-A1- 0 438 931
- EP-A1- 1 532 854
- FR-A1- 2 378 644
- GB-A- 2 277 860
- US-A- 3 531 140
- US-A1- 2012 266 432

## Description

La présente invention concerne un coupleur destiné à être monté à l'extrémité d'un bras d'un engin de travaux publics et comprenant un organe de verrouillage, pour la connexion entre un outil et le bras de l'engin. L'invention concerne également un ensemble d'attache rapide comprenant un dispositif de connexion fixé sur un outil et un tel coupleur.

Le principe général d'un ensemble d'attache rapide d'un outil sur l'extrémité d'un bras d'un engin de travaux public prévoit de doter l'outil d'un dispositif de connexion qui possède généralement des moyens de connexion mâles tels que des axes ou tourillons, et de doter l'extrémité du bras d'un coupleur qui possède des moyens de connexion femelles tels que des crochets sur lesquels s'engagent les moyens de connexion mâles.

Un ensemble d'attache rapide de ce type est par exemple décrit dans le document EP 0 438 931. Dans cet ensemble, d'une part, le dispositif de connexion fixé sur l'outil comprend une interface de connexion avec le coupleur, interface incluant une face fonctionnelle. D'autre part, le coupleur comprend un organe de verrouillage pouvant pivoter autour d'un axe transversal entre une position engagée et une position désengagée. Cet organe de verrouillage possède une face d'appui qui est destinée à coopérer avec la face fonctionnelle du dispositif de connexion, en position engagée, pour assurer la retenue de l'outil.

Dans cet ensemble, dans tout plan de coupe orthogonal à l'axe transversal, la face d'appui de l'organe de verrouillage possède une même forme convexe. De plus, la distance entre l'axe transversal et la face d'appui augmente de l'arrière vers l'avant - les termes « avant » et « arrière » faisant référence aux crochets du coupleur, ceux-ci étant positionnés à « l'arrière » du coupleur, et l'organe de verrouillage à « l'avant ». Ceci permet d'obtenir un rayon d'engagement qui augmente avec le pivotement de l'organe de verrouillage vers sa position engagée, assurant un rôle de rattrapage de jeu entre le coupleur et le dispositif de connexion. En d'autres termes, le sens de pivotement vers la position désengagée correspond à un déplacement de l'arrière vers l'avant.

Un tel ensemble d'attache rapide permet de connecter un outil à un bras d'un engin sans intervention manuelle du conducteur de l'engin et assure de façon généralement satisfaisante la sécurité de la connexion.

En position engagée de l'organe de verrouillage, le dispositif de connexion, sollicité par les efforts de travail, exerce un effort sur l'organe de verrouillage. Du fait de la forme de la face d'appui, la composante normale de cet effort - c'est-à-dire la composante normale à la face fonctionnelle du dispositif de connexion au point de contact - crée un moment par rapport à l'axe de pivotement de l'organe de verrouillage, ledit moment tendant à faire pivoter l'organe de verrouillage vers sa position désengagée. La composante tangentielle de cet effort, correspondant aux frottements entre la face d'appui de l'organe de verrouillage et la face fonctionnelle du dispositif de connexion, empêche ce pivotement et assure l'équilibre permettant la retenue de l'outil sur le bras de l'engin.

Toutefois, dans certaines circonstances ne correspondant pas à un fonctionnement normal, la valeur de ces frottements peut être considérablement réduite. C'est le cas en particulier lorsqu'un agent lubrifiant se trouve présent sur les faces en contact. Il est alors possible que la composante tangentielle de l'effort ne puisse pas être suffisante pour garantir l'équilibre précité, ce qui pourrait provoquer la chute accidentelle de l'outil.

La présente invention vise à remédier aux inconvénients mentionnés ci-dessus, en améliorant la sûreté d'un tel ensemble d'attache rapide.

A cet effet, et selon un premier aspect, l'invention concerne un coupleur tel que défini dans la revendication 1.

La distance entre l'axe transversal et le point de contact entre la portion principale de la face d'appui et la face fonctionnelle du dispositif de connexion correspond sensiblement au rayon d'engagement. Cette distance augmente de l'arrière vers l'avant - c'est-à-dire lorsque, en fonctionnement, l'organe de verrouillage se déplace dans le sens de l'engagement. Cette augmentation permet un rattrapage de jeu entre le coupleur et le dispositif de connexion au fur et à mesure de l'usure.

Par « résultante », on entend la somme vectorielle de toutes les forces exercées par la face fonctionnelle sur la face d'appui, projetée dans un plan orthogonal à l'axe transversal. En pratique, le nombre de points de contact physique entre les deux faces est au maximum de deux, le nombre des forces est ainsi limité également à deux.

Dans l'ensemble d'attache rapide selon l'invention, cette résultante est dirigée globalement vers l'axe transversal - sans que sa ligne d'application ne coupe nécessairement cet axe transversal.

Par « composante normale », on entend la projection de la résultante dans un plan orthogonal à la tangente à la face fonctionnelle.

Par « tangente à la face fonctionnelle », on entend la droite définie dans un plan de coupe orthogonal à l'axe transversal :
- passant par le point de contact physique, et tangente à la face fonctionnelle en ce point, lorsque le point de contact physique est unique ;
- ou, passant par les points de contact physique lorsqu'ils sont au nombre de deux.

Par « point de contact », on entend :
- le point de contact physique entre l'organe de verrouillage et la face fonctionnelle lorsque ce point physique est unique ;
- ou, le point situé sur la tangente à la face fonctionnelle, tel que la résultante, appliquée en ce point, crée, par rapport à l'axe de rotation de l'organe de verrouillage, un moment égal à la somme vectorielle des moments créés par chacune des deux forces, lorsque les points de contact physique sont au nombre de deux.

Par « composante tangentielle », on entend la projection de la résultante dans un plan orthogonal à la composante normale.

Par « distance », on entend la distance la plus courte entre deux éléments considérés. Par exemple la distance BC est la longueur du segment BC.

Ainsi, en fonctionnement normal, c'est la portion principale de la face d'appui de l'organe de verrouillage qui est en contact avec la face fonctionnelle du dispositif de connexion fixé à l'outil. La coopération entre ces faces se traduit par des frottements généralement suffisants pour assurer l'équilibre de l'organe de verrouillage, donc la retenue de l'outil, et ce, que le contact se fasse en portion arrière de la portion principale - typiquement pour un dispositif de connexion neuf - ou en portion avant de la portion principale - typiquement pour un dispositif de connexion usé, nécessitant un rattrapage de jeu. La distance R1 = OB, également appelée rayon minimal d'engagement, correspond sensiblement à la plus petite distance mesurable entre l'axe transversal et la face fonctionnelle.

La portion additionnelle de forme spécifique ménagée sur la face d'appui de l'organe de verrouillage permet de sécuriser la connexion de l'outil même dans le cas où les frottements viendraient à diminuer, voire à s'annuler.

En effet, la portion additionnelle n'est pas uniquement un prolongement de la surface d'appui visant à augmenter la zone de recouvrement possible entre l'organe de verrouillage et la face fonctionnelle du dispositif de connexion.

La portion additionnelle possède de plus une forme spécifique définie ci-dessus qui se traduit par l'arrêt du mouvement tendant à la déconnexion de l'outil - par l'annulation du moment appliqué à l'organe de verrouillage - puis à la création d'un moment tendant à faire pivoter l'organe de verrouillage vers sa position engagée.

Ainsi, lorsque, suite à un dysfonctionnement (par exemple la présence d'un agent lubrifiant sur les faces en contact) la face fonctionnelle se trouve en contact avec la portion additionnelle de la face d'appui, l'invention permet le maintien de l'organe de verrouillage dans une position telle que toute déconnexion est rendue impossible sous l'action des efforts de travail.

Ceci est rendu possible par l'existence d'un appui de sécurité suffisant, cette exigence correspondant au critère de longueur du segment l'C'. Un appui de sécurité suffisant permet d'assurer une surface de contact de dimensions suffisantes entre la face fonctionnelle et la face d'appui, mais également, le cas échéant, de créer un moment dont le module est suffisant pour ramener l'organe de verrouillage vers sa position engagée.

Bien entendu, l'invention n'empêche pas la déconnexion volontaire de l'outil par l'opérateur.

La portion additionnelle ne peut pas se situer au-delà du premier arc de cercle, car l'organe de verrouillage présenterait alors une dimension radiale trop importante qui pourrait empêcher l'organe de verrouillage d'atteindre sa position engagée, en venant interférer avec le dispositif de connexion.

Par ailleurs, la réalisation d'une portion additionnelle située en-deçà du deuxième arc de cercle ne présente que peu d'intérêt en pratique.

Les bornes imposées à la longueur du segment BC répondent à la fois à des critères de sûreté et de compacité, l'organe de verrouillage venant s'intégrer dans le mécanisme global de l'ensemble d'attache rapide et devant conserver sa capacité de pivotement entre ses positions engagée et désengagée.

De façon concrète, la portion additionnelle peut s'étendre à partir du bord arrière de la portion principale (c'est-à-dire, en coupe, à partir du point B).

En outre, la portion additionnelle s'étend jusqu'à un point C'. Le point C' peut être confondu avec le point C. En variante, le point C' peut être situé au voisinage de C, notamment si le bord arrière de la portion additionnelle est tronqué, par exemple par un arrondi ou un chanfrein résultant de la fabrication ou de l'usure. La distance CC' peut par exemple être inférieure à 1/10 de la distance BC.

On peut également prévoir que le point C' soit relativement éloigné de C (la distance CC' pouvant par exemple atteindre 25% de BC), pour autant que les critères précités de la forme de la portion additionnelle soient respectés.

En respectant ces critères, la forme peut comporter une succession de portions courbes et/ou droites, convexes et/ou concaves. Les portions courbes peuvent être des portions de cercle, d'hyperboles, d'ellipses, ou autre. Ladite forme doit également être conçue pour pouvoir coopérer avec la face fonctionnelle.

Du fait de la première position ou première plage angulaire de rotation de l'organe de verrouillage sur laquelle ledit moment s'annule, la portion additionnelle fournit une position d'équilibre de l'organe de verrouillage.

En outre, du fait de la deuxième plage angulaire, la position d'équilibre précitée est stable, puisque, lorsqu'elle est dépassée par l'organe de verrouillage vers sa position désengagée, l'organe de verrouillage subit un moment tendant à le faire pivoter vers sa position engagée, la face fonctionnelle revenant alors à la position d'équilibre.

Selon un mode de réalisation, la distance entre le point O et un point P de la forme diminue lorsque P s'éloigne de C'. En conséquence, il est plus difficile pour l'organe de verrouillage de quitter la position d'équilibre, fournie par la première position ou première plage angulaire, en se déplaçant vers sa position désengagée. En effet, il faudrait pour cela que le dispositif de connexion fixé à l'outil recule par rapport à l'organe de verrouillage, ce qui irait à l'encontre du sens des efforts exercés par le dispositif de connexion sur l'organe de verrouillage. Si toutefois cela se produisait, on aurait alors, comme expliqué plus haut, un retour à la position d'équilibre.

Selon un mode de réalisation, la portion additionnelle présente, dans un plan de coupe orthogonal à l'axe transversal, une forme située entre le segment BC' et le deuxième arc de cercle. En d'autres termes, la portion additionnelle présente une forme en creux, celle-ci n'étant pas nécessairement uniformément concave. Dans le cas d'une face fonctionnelle sensiblement plane, B et C' sont alors les points d'appui avec la face fonctionnelle en position d'équilibre.

Selon un autre mode de réalisation, la portion additionnelle présente, dans un plan de coupe orthogonal à l'axe transversal, une forme sensiblement confondue avec le segment BC'. Ceci s'applique en particulier dans le cas d'un dispositif de connexion dont la face fonctionnelle est sensiblement plane.

Selon encore un autre mode de réalisation, la portion additionnelle présente, dans un plan de coupe orthogonal à l'axe transversal, une forme située entre le segment BC' et le premier arc de cercle. En d'autres termes, la portion additionnelle présente une forme bombée, celle-ci n'étant pas nécessairement uniformément convexe.

Selon une réalisation non limitative, le point C' peut être situé sur le segment BC. Ceci peut notamment résulter du fait que le bord arrière de la portion additionnelle est tronqué, comme expliqué précédemment.

Selon un deuxième aspect, l'invention concerne un ensemble d'attache rapide comprenant :
- un dispositif de connexion qui est fixé sur un outil et qui comprend une face fonctionnelle ;
- et un coupleur tel que précédemment décrit qui est monté à l'extrémité d'un bras d'un engin de travaux publics, la face d'appui de l'organe de verrouillage du coupleur étant destinée

à coopérer avec la face fonctionnelle du dispositif de connexion, en position engagée, pour assurer la retenue de l'outil.

Selon un premier mode de réalisation, la face fonctionnelle est sensiblement plane, et la portion additionnelle de la face d'appui de l'organe de verrouillage présente, dans un plan de coupe orthogonal à l'axe transversal, une forme sensiblement rectiligne. Par exemple, le segment BC' peut être sensiblement confondu avec le segment BC, et le point C' peut être situé au voisinage du point C.

Selon un deuxième mode de réalisation, la face fonctionnelle est sensiblement cylindrique convexe, et la portion additionnelle de la face d'appui de l'organe de verrouillage présente, dans un plan de coupe orthogonal à l'axe transversal, une forme concave possédant un rayon de courbure supérieur ou égal au rayon de la face fonctionnelle. Par exemple, cette forme peut être une portion de cercle. Elle peut s'étendre sensiblement jusqu'au point C.

On décrit à présent, à titre d'exemples non limitatifs, plusieurs modes de réalisation possibles de l'invention, en référence aux figures annexées :
La figure 1 est une vue du bras d'un engin de travaux publics sur lequel est connecté un outil au moyen d'un ensemble d'attache rapide selon l'invention, ledit ensemble comprenant un dispositif de connexion fixé sur l'outil et un coupleur qui est monté sur le bras et qui inclut un organe de verrouillage ;
La figure 2 est une vue similaire à la figure 1, l'outil étant en cours de connexion ;
La figure 3 est une vue en perspective de l'ensemble d'attache rapide de la figure 1, en position montée ;
La figure 4 est une vue similaire à la figure 3, en perspective éclatée ;
Les figures 5 et 6 représentent un organe de verrouillage selon l'invention, respectivement en perspective et en vue latérale ;
La figure 7 est une vue de détail de la figure 6, montrant une réalisation de la portion additionnelle de la face d'appui et la zone dans laquelle cette portion est située ;
Les figures 8a et 8b sont des vues de détail montrant plusieurs réalisations possibles de la portion additionnelle de la face d'appui ;
La figure 9 est une vue latérale d'un organe de verrouillage selon un premier mode de réalisation de l'invention ;
La figure 10 est une vue de détail de la figure 9 montrant la portion additionnelle de la face d'appui ;
Les figures 11 à 14 illustrent l'ensemble d'attache rapide comprenant l'organe de verrouillage de la figure 9 dans différentes situations de fonctionnement ;
La figure 15 est une vue latérale d'un organe de verrouillage selon un deuxième mode de réalisation de l'invention ;
La figure 16 est une vue de détail de la figure 15 montrant la portion additionnelle de la face d'appui ;
Les figures 17 et 18 illustrent l'ensemble d'attache rapide comprenant l'organe de verrouillage de la figure 15 dans différentes situations de fonctionnement.
La figure 1 montre un outil 1 - ici un godet - connecté à un bras 2 d'un engin de travaux publics (non représenté) au moyen d'un ensemble d'attache rapide 3. Cet ensemble d'attache rapide 3 comporte :
   - un dispositif de connexion 4 fixé sur l'outil 1 ;
   - et un coupleur 5 qui est monté à l'extrémité du bras 2 et qui est conçu pour se connecter au dispositif de connexion 4.

Le coupleur 5 comprend généralement deux flasques 6 sensiblement parallèles et écartés l'un de l'autre suivant une direction transversale Y.

On définit par ailleurs la direction longitudinale X comme la direction sensiblement horizontale et parallèle au plan moyen des flasques 6. Les termes « avant » et « arrière » seront utilisés en référence à la direction X et à un déplacement de l'engin en marche avant. On définit également la direction verticale Z, par rapport à laquelle seront utilisés les termes « supérieur », « inférieur » et analogue.

Dans le mode de réalisation représenté, et comme on peut le voir sur les figures 2 et 3, le coupleur 5 comprend un crochet 7 ménagé sur chacun de ses flasques 6, à une première partie extrême longitudinale du coupleur 5. Les crochets 7 sont par exemple situés à l'arrière du coupleur 5 et ouverts à l'opposé de l'engin.

En outre, un organe de verrouillage 13 appartenant à un système de liaison sécurisée 10 est monté à la deuxième partie extrême longitudinale du coupleur 5, entre les deux flasques 6. Quant au dispositif de connexion 4 fixé sur l'outil 1, il comprend d'une part deux tourillons 8 sensiblement transversaux et coaxiaux destinés à coopérer chacun avec un crochet 7, et d'autre part une interface 9 destinée à coopérer avec le système de liaison sécurisée 10.

L'ensemble d'attache rapide est décrit plus précisément en référence aux figures 3 et 4.

Une barre 11 sensiblement cylindrique d'axe 12 est montée transversalement entre les deux flasques 6, à la deuxième partie extrême longitudinale du coupleur 5. Par exemple, chacune des extrémités transversales de la barre 11 peut être montée dans un orifice ménagé dans le flasque 6 correspondant.

L'organe de verrouillage 13 est monté sur la barre 11, de façon à pouvoir pivoter autour de l'axe 12.

A cet effet, dans la réalisation représentée, la barre 11 est fixée aux flasques 6 au moyen d'un organe de liaison tel qu'un pion 19, l'organe de verrouillage étant mobile en rotation autour de la barre 11. En variante, on pourrait prévoir que l'organe de verrouillage 13 soit solidaire en rotation de la barre 11, et que la barre 11 puisse tourner autour de son axe 12, par rapport au coupleur 5, dans des paliers ménagés sur le coupleur 5. Pour une telle variante, le contact entre la barre 11 et les échancrures 21 est remplacé par des moyens de contact appropriés.

L'organe de verrouillage 13, représenté plus spécifiquement sur la figure 5, comporte une base 14 sensiblement annulaire, d'axe transversal 23, engagée sensiblement coaxialement sur la barre 11. De la base 14 fait saillie une âme 15 sensiblement plane et parallèle à un plan (X, Z). L'âme 15 possède à sa partie avant un orifice 16. L'organe de verrouillage 13 comporte de plus une paroi 17 courbe située à l'extrémité de l'âme 15 opposée à la base 14. La paroi 17 présente une face d'appui 18 tournée à l'opposé de l'axe 23.

L'organe de verrouillage 13 et la barre 11 sont les principaux éléments du système de liaison sécurisée 10 destinés à coopérer avec l'interface 9 du dispositif de connexion 4 fixé sur l'outil 1.

En pratique, pour la connexion de l'outil 1 sur le bras 2, les crochets 7 accueillent les tourillons 8 du dispositif de connexion 4. En outre, l'interface 9 du dispositif de connexion 4, qui est ici située à l'avant des tourillons 8, comprend une face fonctionnelle 20, dirigée vers l'avant, qui est fonctionnellement complémentaire de la face d'appui 18 de l'organe de verrouillage 13. L'interface 9 peut en outre comprendre des échancrures 21 destinées à recevoir en appui la barre 11.

En fonctionnement, l'organe de verrouillage 13 est mobile en rotation autour de l'axe 12, ici autour de la barre 11 entre :
- une position engagée - en pratique une position abaissée - dans laquelle la face d'appui 18 de l'organe de verrouillage 13 coopère avec la face fonctionnelle 20 du dispositif de connexion 4, de façon à assurer la retenue de l'outil 1 sur le bras 2 ;
- et une position désengagée- en pratique une position relevée - dans laquelle la face d'appui 18 et la face fonctionnelle 20 ne coopèrent pas, l'organe de verrouillage 13 autorisant donc le déplacement du dispositif de connexion 4 par rapport au coupleur 5.

De plus, l'organe de verrouillage 13 est sollicité vers sa position engagée par des moyens de rappel, comportant deux ressorts de torsion 22 dans le mode de réalisation illustré à titre d'exemple.

Sur les figures 3 et 4 est également représentée une clé 25 conçue pour permettre de libérer le dispositif de connexion 4 du coupleur 5. A la partie arrière de son manche 26 - en fonctionnement - la clé 25 comprend :
- un téton 27 sensiblement transversal qui peut être engagé dans l'orifice 16 de l'organe de verrouillage 13 ;
- et une face 28 incurvée tournée vers l'arrière, pouvant venir en appui sur la base 14 de l'organe de verrouillage 13.

En appuyant sur le manche 26 de la clé, un opérateur peut faire pivoter la clé 25 d'une première position - haute - à une deuxième position - basse, autour d'un axe sensiblement transversal, et ainsi faire pivoter l'organe de verrouillage 13 vers sa position désengagée.

On décrit à présent plus précisément la face d'appui 18 de l'organe de verrouillage 13, en référence aux figures 5 à 7.

La face d'appui 18 présente sur toute sa largeur sensiblement la même forme dans tout plan de coupe (X, Z). La figure 6, qui est une vue latérale de l'organe de verrouillage 13, illustre donc également la forme de la face d'appui 18 dans un plan de coupe orthogonal à l'axe transversal 23. Sur la figure 6 est représenté le point O situé sur l'axe transversal 23.

Sur la figure 6, l'avant se situe à droite et l'arrière à gauche.

En outre, la flèche Y1 représente le sens de pivotement de l'organe de verrouillage 13, autour de l'axe 23, vers sa position engagée (ou, en d'autres termes, dans le sens de l'engagement). De façon similaire, la flèche Y2 représente le sens de pivotement de l'organe de verrouillage 13 vers sa position désengagée (ou, en d'autres termes, dans le sens du désengagement). L'expression « de l'arrière vers l'avant » correspond donc au sens indiqué par la flèche Y2.

La face d'appui 18 comporte tout d'abord une portion principale 30 qui s'étend depuis le bord avant 31 de la paroi 17 - correspondant au point A en coupe - jusqu'au bord arrière 32 de la portion principale 30 - correspondant au point B en coupe. La portion principale 30 s'étend ainsi sur un secteur angulaire tel que l'angle AOB soit par exemple de l'ordre de 30 à 50°. La distance AB peut être de l'ordre de 30 à 105 mm, par exemple.

La portion principale 30 est convexe, et la distance entre un point de la portion principale 30 et l'axe 23 augmente de l'arrière vers l'avant. Ceci permet d'obtenir un rayon d'engagement qui augmente lorsque l'organe de verrouillage 13 pivote vers sa position engagée, et ainsi de remplir une fonction de rattrapage de jeu entre le coupleur 5 et le dispositif de connexion 4.

Ainsi, comme illustré sur la figure 6, la distance OB correspond à un rayon minimal d'engagement R1, et la distance OA est supérieure à OB. La distance h = OA - OB correspond à l'amplitude du rattrapage de jeu.

A titre d'exemple, le rayon R1 peut être compris entre 50 et 120 mm, et h peut être de l'ordre de 2 à 10 mm. Dans la réalisation représentée, la courbe AB est un cercle de rayon R2 > R1 décentré par rapport à l'axe 23, c'est-à-dire centré en un point Q décalé par rapport à O à la fois en X et en Z. Toutefois, d'autres géométries sont possibles pour la portion principale 30, pour autant qu'elles permettent une coopération satisfaisante avec la face fonctionnelle 20 du dispositif de connexion 4 et un rattrapage de jeu.

La portion principale 30 est la portion de la face d'appui 18 qui est en contact avec la face fonctionnelle 20 du dispositif de connexion 4 dans des conditions normales de fonctionnement.

La face d'appui 18 comporte en outre une portion additionnelle 40 située en prolongement de la portion principale 30, vers l'arrière. La portion additionnelle 40 s'étend sensiblement depuis le bord arrière 32 de la portion principale 30 - correspondant au point B en coupe - jusqu'au bord arrière 33 de la paroi 17 - correspondant au point C' en coupe. La portion additionnelle 40 peut ainsi s'étendre sur un secteur angulaire tel que l'angle BOC' est sensiblement compris entre 10 et 20°.

Il est à noter que, sur les figures, la limite entre la portion principale 30 et la portion additionnelle 40, à savoir sensiblement le bord 32, est schématisée par une ligne en pointillée. En pratique, cette limite peut être visible, en particulier s'il existe une rupture entre les formes desdites portions, ou non, lorsque les formes sont tangentes.

La portion additionnelle 40 est la portion de la face d'appui 18 qui peut venir en contact avec la face fonctionnelle 20 du dispositif de connexion 4 dans certaines conditions de fonctionnement, généralement consécutives à un incident. Il peut s'agir en particulier de la présence d'un agent lubrifiant entre la face d'appui 18 et la face fonctionnelle 20. Le rôle de la portion additionnelle 40 est de maintenir une coopération entre l'organe de verrouillage 13 et la face fonctionnelle 20, de façon à empêcher la libération non souhaitée de l'outil 1, du moins sous l'action des efforts de travail exercés par l'outil 1.

Différentes géométries de la portion additionnelle 40 peuvent être envisagées à cet effet. Pour cela, un certain nombre de critères ont été déterminés, dans un plan de coupe orthogonal à l'axe transversal 23, pour la forme de la portion additionnelle 40.

Ainsi, tout d'abord, et comme illustré par des hachures sur la figure 7, la forme de la portion additionnelle 40 doit être comprise dans une zone S délimitée par :
- un premier arc de cercle 41 convexe qui s'étend du point B à un point C, qui est centré en un point O situé sur l'axe transversal, et qui possède un rayon R1 égal à la distance OB, le point C étant défini de sorte que la longueur du segment BC soit comprise entre (1/6 x R1) et (1/3 x R1) ;
- et un deuxième arc de cercle 42 concave qui s'étend de B à C et dont le centre est un point I situé au milieu du segment BC.

En prévoyant une courbe située en-deçà du premier arc de cercle 41, l'invention permet de garantir que l'organe de verrouillage 13 peut pivoter jusqu'à sa position engagée sans être gêné par le dispositif de connexion 4. Par ailleurs, une telle longueur du segment BC vise à concilier les exigences de sûreté, par un recouvrement suffisant entre la face d'appui 18 de l'organe de verrouillage 13 et la face fonctionnelle 20 du dispositif de connexion 4, et de compacité.

En outre, la forme de la portion additionnelle 40 doit être telle que la composante normale de la résultante des forces exercées par la face fonctionnelle 20 sur la portion additionnelle 40 de la face d'appui 18, lorsque ladite face fonctionnelle 20 et ladite portion additionnelle 40 sont en contact, crée par rapport au point O un moment nul, puis - lorsque l'organe de verrouillage pivote davantage vers sa position désengagée - crée un moment tendant à faire pivoter l'organe de verrouillage 13 vers sa position engagée.

En d'autres termes, lorsque, suite à un incident, l'organe de verrouillage 13 a pivoté, sous l'action des efforts de travail, vers sa position désengagée avec une amplitude importante, c'est la face additionnelle 40 qui se trouve en contact avec la face fonctionnelle 20. La forme spécifique précitée de la face additionnelle 40 permet d'empêcher que ce pivotement de l'organe de verrouillage 13 ne se poursuive, ce qui pourrait aboutir à la libération non souhaitée de l'outil 1.

De plus, la forme de la portion additionnelle 40 doit permettre de fournir un appui de sécurité suffisant.

Pour ce faire, on peut prévoir que la forme de la portion additionnelle 40 soit apte à fournir une position d'équilibre entre le dispositif de connexion 4 et l'organe de verrouillage 13 (c'est-à-dire par l'annulation du moment appliqué à l'organe de verrouillage), par exemple avec des dimensions suffisamment grandes pour assurer un équilibre satisfaisant, en limitant le risque que la position d'équilibre soit dépassée par la poursuite du pivotement de l'organe de verrouillage 13.

L'invention prévoit également que la forme de la portion additionnelle 40 soit apte à inverser le pivotement de l'organe de verrouillage 13 (c'est-à-dire par la création d'un moment tendant à faire pivoter l'organe de verrouillage vers sa position engagée) en présentant des dimensions suffisantes pour que cette inversion puisse être obtenue, par la création d'un moment de module suffisant. Cette disposition est notamment utile dans le cas où la forme de la portion additionnelle 40 apte à fournir une position d'équilibre entre le dispositif de connexion 4 et l'organe de verrouillage 13 ne présente pas des dimensions suffisamment grandes, ce qui fait que la position d'équilibre pourrait être dépassée sous l'action par exemple de chocs ou de vibrations. Dans ce cas, la forme apte à inverser le pivotement de l'organe de verrouillage 13 permet toujours son retour vers la position d'équilibre.

De façon concrète, ceci se traduit par le fait que la forme en coupe de la portion additionnelle 40 doit s'étendre jusqu'à un point C', situé dans la zone S, le point C' étant tel que la distance l'C' soit comprise entre (1/12 x R1) et (1/6 x R1), où l' est l'intersection entre le segment BC' et la droite orthogonale au segment BC' passant par O.

Le segment l'C' de la portion additionnelle 40 correspond à un appui de sécurité 43 qui, avec les bornes précitées, présente une longueur appropriée pour garantir la retenue de l'outil 1 même dans lesdites conditions de fonctionnement consécutives à un incident.

A l'intérieur de la zone S, et en respectant les critères précités, la forme en coupe de la portion additionnelle 40 peut prendre différentes configurations.

Selon une réalisation possible, comme illustré sur la figure 8a, on peut prévoir que le point C' soit confondu avec le point C. Dans ce cas, le point l'est confondu avec le point I, et l'C' = IC.

Sur cette figure sont représentées quatre formes possibles de la portion additionnelle 40, à titre d'exemples :
- une forme 40a correspondant au premier arc de cercle 41 ;
- une forme 40b correspondant à la corde BC ;
- une forme 40c convexe située entre le premier arc de cercle 41 et la corde BC ;
- une forme 40d située entre la corde BC et le deuxième arc de cercle 42, possédant une partie centrale concave raccordée aux points B et C par des portions convexes ou sensiblement rectilignes.

Des formes (non représentées) incluant plusieurs portions rectilignes successives sont également envisageables.

Selon une autre réalisation possible, comme illustré sur la figure 8b, le point C' est distinct du point C. Le point C' est par exemple situé sur le bord arrière 33 de la portion additionnelle 40 qui a été tronqué soit lors de la fabrication (par la réalisation d'un chanfrein ou d'un arrondi), soit consécutivement à l'usure de l'ensemble d'attache rapide 3.

Sur cette figure sont représentées trois formes possibles de la portion additionnelle 40, à titre d'exemples :
- une forme 40f confondue avec le segment BC, s'étendant jusqu'à un point C'f distinct du point C, le point l'f étant alors situé sur le segment BC, c'est-à-dire sur la portion additionnelle 40 elle-même ;
- une forme 40g sensiblement rectiligne, situé entre la corde BC et le deuxième arc de cercle 42, s'étendant jusqu'à un point C'g, le point l'g étant situé sur le segment BC'g, c'est-à-dire sur la portion additionnelle 40 elle-même ;
- une forme 40h située entre la corde BC et le deuxième arc de cercle 42, s'étendant jusqu'à un point C'h, essentiellement concave et éventuellement raccordée aux points B et C'h par des portions convexes, le point l'h étant situé sur le segment BC'h.

La forme 40e, qui n'est pas une forme possible de la portion additionnelle 40 selon l'invention, correspond au premier arc de cercle 41, et s'étend jusqu'à un point C'e distinct du point C, le point l'e étant situé sur le segment BC'e. Cette forme 40e conduit à l'obtention d'un moment nul sur l'ensemble de la portion additionnelle.

Des formes (non représentées) incluant plusieurs portions rectilignes successives sont également envisageables.

On se rapporte à présent aux figures 9 à 14 qui représentent un premier mode de réalisation de l'invention.

Dans ce premier mode de réalisation, la portion additionnelle 40 de la face d'appui 18 présente, dans un plan de coupe orthogonal à l'axe transversal 23, une forme sensiblement rectiligne, confondue avec le segment BC et le segment BC'. En outre, le point C', situé sur le segment BC, est de préférence situé au voisinage de C, la distance CC' étant par exemple inférieure à 1/10 de la distance BC. La portion additionnelle 40 se présente ainsi globalement comme un plan prolongeant la portion principale 30, sans lui être nécessairement tangente.

Un tel organe de verrouillage 13 peut typiquement être utilisé dans un ensemble d'attache rapide 3 dans lequel le dispositif de connexion 4 présente une face fonctionnelle 20 sensiblement plane. Toutefois, un tel organe de verrouillage 13 pourrait également être utilisé avec un dispositif de connexion 4 ayant une face fonctionnelle sensiblement cylindrique convexe.

Les figures 11 à 14 illustrent schématiquement les efforts qui s'exercent sur l'organe de verrouillage 13 de la figure 9 lorsque l'outil 1 est connecté au bras 2 de l'engin, c'est-à-dire lorsque la face d'appui 18 de l'organe de verrouillage 13 coopère avec la face fonctionnelle 20 du dispositif de connexion 4.

Les figures 11 à 14 correspondent à différentes positions d'engagement, c'est-à-dire différentes positions angulaires de l'organe de verrouillage 13 autour de l'axe 23 et donc différentes positions de la face d'appui 18 par rapport à la face fonctionnelle 20 du dispositif de connexion 4 lié à l'outil 1.

Quelle que soit cette position d'engagement, les forces exercées par le dispositif de connexion 4 sur l'organe de verrouillage 13 se traduisent par une résultante ayant une composante normale F au point de contact et une composante tangentielle T. La composante normale F crée un moment M par rapport à l'axe 23. Ce moment M est proportionnel à la distance d entre cet axe et la direction de F au point de contact.

Dans les situations décrites ci-après, il est à observer que l'action des moyens de rappel 22 contribue toujours à entrainer l'organe de verrouillage 13 vers sa position engagée.

La figure 11 illustre une situation de début d'engagement, typiquement lorsque l'outil 1 est neuf. Dans cette situation, c'est la partie arrière de la portion principale 30 de la face d'appui 18 de l'organe de verrouillage 13 qui coopère avec la face fonctionnelle 20 du dispositif de connexion 4.

La composante normale F1 crée un moment M1 par rapport à l'axe 23, proportionnel à la distance d1 à cet axe 23, qui tend à faire tourner l'organe de verrouillage 13 vers sa position désengagée. Toutefois, en fonctionnement normal, la composante tangentielle T1 crée un moment inverse du fait des frottements entre la face d'appui 18 et la face fonctionnelle 20, ce qui assure un équilibre de l'organe de verrouillage 13 permettant la retenue de l'outil 1.

La figure 12 illustre une situation de fin d'engagement, typiquement lorsque l'outil 1 est usé. Dans cette situation, c'est la partie avant de la portion principale 30 de la face d'appui 18 de l'organe de verrouillage 13 qui coopère avec la face fonctionnelle 20 du dispositif de connexion 4.

La composante normale F2 crée un moment M2 par rapport à l'axe 23, proportionnel à la distance d2 à cet axe 23, qui tend à faire tourner l'organe de verrouillage 13 vers sa position désengagée. d2 étant supérieure à d1, le moment M2 est de module plus important que M1, c'est-à-dire qu'il a davantage tendance à faire tourner l'organe de verrouillage 13 vers sa position désengagée. Là encore, en fonctionnement normal, la composante tangentielle T2 crée un moment inverse qui permet d'assurer l'équilibre et la retenue de l'outil 1.

Dans certaines circonstances, il peut arriver que les frottements, et donc la composante tangentielle T, soit fortement diminués, voire annulés, notamment lorsqu'un agent lubrifiant (huile ou graisse par exemple) se trouve présent entre la face d'appui 18 et la face fonctionnelle 20.

Dans ce cas, sous l'effet du moment M, l'organe de verrouillage 13 tourne autour de l'axe 23 vers sa position désengagée, si bien que c'est la portion additionnelle 40 de la face d'appui 18 de l'organe de verrouillage 13 qui vient coopérer avec la face fonctionnelle 20 du dispositif de connexion 4.

Ainsi, comme illustré sur la figure 13, la face fonctionnelle 20 sensiblement plane est en contact avec la portion additionnelle 40 également sensiblement plane. La composante normale F3 est donc appliquée au point l', et dirigée selon la droite l'O, puisque l' est l'intersection entre le segment BC' et la droite orthogonale au segment BC' passant par O.

De ce fait, d3 = 0 et F3 crée un moment nul par rapport à l'axe 23. L'organe de verrouillage 13 se trouve donc dans une position d'équilibre indépendante des conditions de frottement.

Le pivotement de l'organe de verrouillage 13 autour de l'axe 23 vers la position désengagée est contré par plusieurs effets :
- la position précitée, illustrée sur la figure 13, est une position d'équilibre ;
- et puisque la distance entre le point O (ou l'axe 23) et la portion additionnelle 40 de la face d'appui 18 est minimale au point l', un tel pivotement nécessiterait un recul du dispositif de connexion 4 par rapport à l'organe de verrouillage, ce qui est contradictoire avec le sens des forces exercées par le dispositif de connexion 4 sur l'organe de verrouillage 13.

Toutefois, dans des conditions de fonctionnement particulières, notamment sous l'effet de vibrations importantes produites, par exemple, par un brise-roche, un tel pivotement de l'organe de verrouillage vers sa position désengagée pourrait se produire.

Dans cette éventualité, la composante normale F4, alors appliquée au point C', comme illustré sur la figure 14, créerait par rapport à l'axe 23 un moment M4 orienté dans l'autre sens, proportionnel à la distance d4, c'est-à-dire tendant à faire pivoter l'organe de verrouillage 13 vers sa position engagée.

L'organe de verrouillage 13 est donc ramené vers la position d'équilibre de la figure 13, qui est donc une position d'équilibre stable.

On se rapporte à présent aux figures 15 à 18 qui représentent un deuxième mode de réalisation de l'invention.

Dans ce deuxième mode de réalisation, la portion additionnelle 40 de la face d'appui 18 présente, dans un plan de coupe orthogonal à l'axe transversal 13, une forme concave, qui est donc située entre le segment BC' et le deuxième arc de cercle 42. Plus précisément, le point C' peut être distinct de C et situé sensiblement sur le premier arc de cercle 41. La portion additionnelle 40 se présente par exemple sous la forme d'un arc de cercle.

Un tel organe de verrouillage 13 peut typiquement être utilisé dans un ensemble d'attache rapide 3 dans lequel le dispositif de connexion 4 présente une face fonctionnelle 20 sensiblement cylindrique convexe. Dans ce cas, la portion additionnelle 40 possède un rayon de courbure p supérieur ou égal au rayon de la face fonctionnelle 20.

Un tel organe de verrouillage 13 peut toutefois également être utilisé dans un ensemble d'attache rapide 3 dans lequel le dispositif de connexion 4 présente une face fonctionnelle 20 sensiblement plane.

Les situations de début d'engagement et de fin d'engagement sont similaires à ce qui vient d'être décrit en référence aux figures 11 et 12, respectivement.

Les figures 17 et 18 illustrent schématiquement les efforts qui s'exercent sur l'organe de verrouillage 13 de la figure 15 lorsque l'outil 1 est connecté au bras 2 de l'engin, lorsque la composante tangentielle T des forces exercées par le dispositif de connexion 4 sur l'organe de verrouillage 13 est annulée, typiquement du fait de la présence d'un agent lubrifiant.

Dans ce cas, sous l'effet du moment M, l'organe de verrouillage 13 tourne autour de l'axe 23 vers sa position désengagée, si bien que c'est la portion additionnelle 40 de la face d'appui 18 de l'organe de verrouillage 13 qui vient coopérer avec la face fonctionnelle 20 du dispositif de connexion 4.

Ainsi, comme illustré sur la figure 17, du fait des formes précitées de la face fonctionnelle 20 et de la portion additionnelle 40, la composante normale F5 de la résultante des forces exercées par la face fonctionnelle 20 sur la portion additionnelle 40 de la face d'appui 18 est appliquée sensiblement au centre de la portion additionnelle 40 et est dirigée selon la droite l'O.

De ce fait, d5 = 0 et F5 crée un moment nul par rapport à l'axe 23. L'organe de verrouillage 13 se trouve donc dans une position d'équilibre.

Là encore, le pivotement de l'organe de verrouillage 13 autour de l'axe 23 vers la position désengagée est contré par plusieurs effets :
- la position précitée, illustrée sur la figure 17, est une position d'équilibre ;
- et un tel pivotement nécessiterait un recul du dispositif de connexion 4 par rapport à l'organe de verrouillage 13, ce qui est contradictoire avec le sens des forces exercées par le dispositif de connexion 4 sur l'organe de verrouillage 13.

Toutefois, dans des conditions de fonctionnement particulières, notamment sous l'effet de vibrations importantes produites par un brise-roche, un tel pivotement de l'organe de verrouillage vers sa position désengagée pourrait se produire.

Dans cette éventualité, la composante normale F6, alors appliquée au point C', comme illustré sur la figure 18, créerait par rapport à l'axe 23 un moment M6 orienté dans l'autre sens, proportionnel à la distance d6, c'est-à-dire tendant à faire pivoter l'organe de verrouillage 13 vers sa position engagée.

L'organe de verrouillage 13 est donc ramené vers la position d'équilibre de la figure 17, qui est donc une position d'équilibre stable.

Ainsi, l'invention apporte une amélioration déterminante à la technique antérieure, en permettant d'améliorer considérablement la sécurisation de la liaison entre un outil et le bras d'un engin.

Il va de soi que l'invention n'est pas limitée aux modes de réalisation décrits ci-dessus à titre d'exemples mais qu'elle comprend tous les équivalents techniques et les variantes des moyens décrits ainsi que leurs combinaisons, dans le cadre des revendications.

## Revendications

1. Coupleur destiné à être monté à l'extrémité d'un bras (2) d'un engin de travaux publics et à coopérer avec un dispositif de connexion (4) fixé sur un outil (1), pour permettre la connexion de l'outil (1) au bras (2) de l'engin, le coupleur (5) comprenant un organe de verrouillage (13) destiné à coopérer avec une face fonctionnelle (20) du dispositif de connexion (4), l'organe de verrouillage (13) possédant :
• un axe transversal (23) autour duquel il peut pivoter, en fonctionnement, entre une position engagée et une position désengagée, selon un sens d'engagement (Y1) ou selon un sens opposé de désengagement (Y2), l'organe de verrouillage (13) étant sollicité vers sa position engagée, selon le sens d'engagement (Y1), par des moyens de rappel (22) ;
• et une face d'appui (18) destinée à coopérer par contact avec la face fonctionnelle (20) du dispositif de connexion (4), en position engagée, pour assurer la retenue de l'outil (1), la face d'appui (18) comportant une portion principale (30) convexe telle que la distance entre l'axe transversal (23) et un point de cette portion principale (30) augmente de l'arrière vers l'avant - c'est-à-dire lorsque ce point se déplace le long de la portion principale (30) du bord arrière (32) vers le bord avant (31) ;
**caractérisé en ce que** la face d'appui (18) comporte en outre une portion additionnelle (40) située en prolongement de la portion principale (30), vers l'arrière, la portion additionnelle (40) présentant, dans un plan de coupe orthogonal à l'axe transversal (23), une forme :
• qui est comprise dans une zone (S) délimitée par :
- un premier arc de cercle (41) convexe qui s'étend d'un point B situé sur le bord arrière (32) de la portion principale (30) à un point C, ledit arc de cercle étant centré en un point O situé sur l'axe transversal (23), et qui possède un rayon R1 égal à la distance OB, le point C étant défini de sorte que la longueur du segment BC est comprise entre (1/6 x R1) et (1/3 x R1),
- et un deuxième arc de cercle (42) concave qui s'étend de B à C et dont le centre est un point I situé au milieu du segment BC ;
• qui s'étend depuis le point B jusqu'à un point C' situé dans ladite zone (S), le point C' étant tel que la distance l'C' soit comprise entre (1/12 x R1) et (1/6 x R1), où l' est l'intersection entre le segment BC' et la droite orthogonale au segment BC' passant par O ;
• et qui est telle que la composante normale (F) de la résultante des forces exercées par ladite face fonctionnelle (20) sur la portion additionnelle (40) de la face d'appui (18), appliquée au point de contact, crée par rapport au point O un moment (M) :
- qui est nul sur une première position ou une première plage angulaire de la rotation de l'organe de verrouillage (13),
- et qui tend à faire pivoter l'organe de verrouillage (13) vers sa position engagée sur au moins une deuxième plage angulaire lorsque ledit organe de verrouillage (13) dépasse la première position ou première plage angulaire vers sa position désengagée.

2. Coupleur selon la revendication 1, **caractérisé en ce que** la portion additionnelle (40) présente, dans un plan de coupe orthogonal à l'axe transversal (23), une forme située entre le segment BC' et le deuxième arc de cercle (42).

3. Coupleur selon la revendications 1 ou 2, **caractérisé en ce que** la portion additionnelle (40) présente, dans un plan de coupe orthogonal à l'axe transversal (23), une forme sensiblement confondue avec le segment BC'.

4. Coupleur selon l'une des revendications 1 à 3, **caractérisé en ce que** la portion additionnelle (40) s'étend sur un secteur angulaire tel que l'angle BOC' est sensiblement compris entre 10 et 20°.

5. Coupleur selon l'une des revendications 1 à 4, **caractérisé en ce que** le point C' est situé au voisinage de C, la distance CC' étant inférieure à 1/10 de la distance BC.

6. Coupleur selon l'une des revendications 1 à 5, **caractérisé en ce que** le point C' est situé sur le segment BC.

7. Ensemble d'attache rapide comprenant :
• un dispositif de connexion (4) qui est fixé sur un outil (1) et qui comprend une face fonctionnelle (20) ;
• et un coupleur (5) selon l'une des revendications 1 à 6 qui est monté à l'extrémité d'un bras (2) d'un engin de travaux publics, la face d'appui (18) de l'organe de verrouillage (13) du coupleur (5) étant destinée à coopérer avec la face fonctionnelle (20) du dispositif de connexion (4), en position engagée, pour assurer la retenue de l'outil (1).

8. Ensemble d'attache rapide selon la revendication 7, **caractérisé en ce que** la face fonctionnelle (20) est sensiblement plane et **en ce que** la portion additionnelle (40) de la face d'appui (18) de l'organe de verrouillage (13) présente, dans un plan de coupe orthogonal à l'axe transversal (23), une forme sensiblement rectiligne.

9. Ensemble d'attache rapide selon la revendication 7, **caractérisé en ce que** la face fonctionnelle (20) est sensiblement cylindrique convexe et **en ce que** la portion additionnelle (40) de la face d'appui (18) de l'organe de verrouillage (13) présente, dans un plan de coupe orthogonal à l'axe transversal (23), une forme concave possédant un rayon de courbure (p) supérieur ou égal au rayon de la face fonctionnelle (20).

## Patentansprüche

1. Kupplung, die dazu bestimmt ist, am Ende eines Arms (2) einer Baumaschine angebracht zu werden und mit einer an einem Werkzeug (1) befestigten Verbindungsvorrichtung (4) zusammenzuwirken, um die Verbindung des Werkzeugs (1) mit dem Arm (2) der Maschine zu ermöglichen, wobei die Kupplung (5) ein Verriegelungsglied (13) umfasst, das dazu bestimmt ist, mit einer Funktionsfläche (20) der Verbindungsvorrichtung (4) zusammenzuwirken, wobei das Verriegelungsglied (13) besitzt:
- eine Querachse (23), um die es im Betrieb in einer Einrückrichtung (Y1) oder in einer entgegengesetzten Ausrückrichtung (Y2) zwischen einer eingerückten Stellung und einer ausgerückten Stellung schwenken kann, wobei das Verriegelungsglied (13) über Rückstellmittel (22) in der Einrückrichtung (Y1) in seine eingerückte Stellung vorgespannt ist;
- und eine Auflagefläche (18), die dazu bestimmt ist, in der eingerückten Stellung durch Berührung mit der Funktionsfläche (20) der Verbindungsvorrichtung (4) zusammenzuwirken, um den Halt des Werkzeugs (1) sicherzustellen, wobei die Auflagefläche (18) einen konvexen Hauptabschnitt (30) umfasst, sodass der Abstand zwischen der Querachse (23) und einem Punkt dieses Hauptabschnitts (30) von hinten nach vorne - das heißt, wenn sich dieser Punkt entlang des Hauptabschnitts (30) von der hinteren Kante (32) zur vorderen Kante (31) bewegt, zunimmt;
**dadurch gekennzeichnet, dass** die Auflagefläche (18) weiter einen nach hinten in Verlängerung des Hauptabschnitts (30) liegenden zusätzlichen Abschnitt (40) umfasst, wobei der zusätzliche Abschnitt (40) in einer zur Querachse (23) orthogonalen Schnittebene eine Form aufweist:
- die in einer Zone (S) liegt, welche begrenzt wird von:
-- einem ersten, konvexen Kreisbogen (41), der sich von einem auf der hinteren Kante (32) des Hauptabschnitts (30) liegenden Punkt B zu einem Punkt C erstreckt, wobei der Kreisbogen auf einem auf der Querachse (23) liegenden Punkt O zentriert ist, und der einen Radius R1 besitzt, der gleich dem Abstand OB ist, wobei der Punkt C so definiert ist, dass die Länge der Strecke BC zwischen (1/6 x R1) und (1/3 x R1) liegt,
-- und einem zweiten, konkaven Kreisbogen (42), der sich von B zu C erstreckt und dessen Mittelpunkt ein Punkt I ist, der in der Mitte der Strecke BC liegt;
- die sich vom Punkt B bis zu einem in der Zone (S) liegenden Punkt C' erstreckt, wobei der Punkt C' so ist, dass der Abstand I'C' zwischen (1/12 x R1) und (1/6 x R1) liegt, wobei es sich bei I' um den Schnittpunkt zwischen der Strecke BC' und der zur Strecke BC' orthogonalen Geraden handelt, die durch O verläuft;
- und die so ist, dass die Normalkomponente (F) der Resultierenden der von der Funktionsfläche (20) auf den zusätzlichen Abschnitt (40) der Auflagefläche (18) ausgeübten Kräfte, die am Berührungspunkt anliegt, in Bezug auf den Punkt O ein Moment (M) erzeugt:
-- das an einer ersten Stelle oder über einen ersten Winkelbereich der Drehung des Verriegelungsglieds (13) null ist,
--und das dazu tendiert, das Verriegelungsglied (13) über mindestens einen zweiten Winkelbereich zu seiner eingerückten Stellung schwenken zu lassen, wenn das Verriegelungsglied (13) die erste Stelle oder den ersten Winkelbereich zu seiner ausgerückten Stellung überschreitet.

2. Kupplung nach Anspruch 1, **dadurch gekennzeichnet, dass** der zusätzliche Abschnitt (40) in einer zur Querachse (23) orthogonalen Schnittebene eine Form aufweist, die zwischen der Strecke BC' und dem zweiten Kreisbogen (42) liegt.

3. Kupplung nach Anspruch 1 oder 2, **dadurch gekennzeichnet, dass** der zusätzliche Abschnitt (40) in einer zur Querachse (23) orthogonalen Schnittebene eine Form aufweist, die im Wesentlichen mit der Strecke BC' zusammenfällt.

4. Kupplung nach einem der Ansprüche 1 bis 3, **dadurch gekennzeichnet, dass** sich der zusätzliche Abschnitt (40) über einen Winkelsektor erstreckt, sodass der Winkel BOC' im Wesentlichen zwischen 10 und 20° liegt.

5. Kupplung nach einem der Ansprüche 1 bis 4, **dadurch gekennzeichnet, dass** der Punkt C' in der Nähe von C liegt, wobei der Abstand CC' kleiner als 1/10 des Abstands BC ist.

6. Kupplung nach einem der Ansprüche 1 bis 5, **dadurch gekennzeichnet, dass** der Punkt C' auf der Strecke BC liegt.

7. Schnellkupplungsbaugruppe, umfassend:
- eine Verbindungsvorrichtung (4), die an einem Werkzeug (1) befestigt ist und die eine Funktionsfläche (20) umfasst;
- und eine Kupplung (5) nach einem der Ansprüche 1 bis 6, die am Ende eines Arms (2) einer Baumaschine angebracht ist, wobei die Auflagefläche (18) des Verriegelungsglieds (13) der Kupplung (5) dazu bestimmt ist, in der eingerückten Stellung mit der Funktionsfläche (20) der Verbindungsvorrichtung (4) zusammenzuwirken, um den Halt des Werkzeugs (1) sicherzustellen.

8. Schnellkupplungsbaugruppe nach Anspruch 7, **dadurch gekennzeichnet, dass** die Funktionsfläche (20) im Wesentlichen eben ist, und dadurch, dass der zusätzliche Abschnitt (40) der Auflagefläche (18) des Verriegelungsglieds (13) in einer zur Querachse (23) orthogonalen Schnittebene eine im Wesentlichen geradlinige Form aufweist.

9. Schnellkupplungsbaugruppe nach Anspruch 7, **dadurch gekennzeichnet, dass** die Funktionsfläche (20) im Wesentlichen konvex zylindrisch ist, und dadurch, dass der zusätzliche Abschnitt (40) der Auflagefläche (18) des Verriegelungsglieds (13) in einer zur Querachse (23) orthogonalen Schnittebene eine konkave Form aufweist, die einen Krümmungsradius (p) besitzt, der größer als oder gleich dem Radis der Funktionsfläche (20) ist.

## Claims

1. A coupler intended to be mounted at the end of an arm (2) of a heavy-construction machine and to cooperate with a connection device (4) fixed on a tool (1), to allow the connection of the tool (1) to the arm (2) of the machine, the coupler (5) comprising a locking member (13) intended to cooperate with a functional face (20) of the connection device (4), the locking member (13) having:
• a transverse axis (23) about which it can pivot, in operation, between an engaged position and a disengaged position, according to an engagement direction (Y1) or according to an opposite disengagement direction (Y2), the locking member (13) being urged towards its engaged position, in the engagement direction (Y1), by return means (22);
• and a bearing face (18) intended to cooperate by contact with the functional face (20) of the connection device (4), in the engaged position, to ensure the retention of the tool (1), the bearing face (18) including a main portion (30) which is convex and such that the distance between the transverse axis (23) and a point of this main portion (30) increases from rear to front - that is to say when this point is displaced along the main portion (30) from the rear edge (32) to the front edge (31);
**characterized in that** the bearing face (18) further includes an additional portion (40) situated as an extension of the main portion (30), towards the rear, the additional portion (40) having, in a section plane orthogonal to the transverse axis (23), a shape
• which is comprised in a zone (S) delimited by:
- a first convex circle arc (41) which extends from a point B located on the rear edge (32) of the main portion (30) to a point C, said circle arc being centered at a point O located on the transverse axis (23), and which has a radius R1 equal to the distance OB, the point C being defined so that the length of the segment BC is comprised between (1/6 x R1) and (1/3 x R1),
- and a second concave circle arc (42) which extends from B to C and whose center is a point I located in the middle of the segment BC;
• which extends from point B to a point C' situated in said zone (S), the point C' being such that the distance I'C' is comprised between (1/12 x R1) and (1/6 x R1), where I' is the intersection between the segment BC' and the line orthogonal to the segment BC' passing through O;
• and which is such that the normal component (F) of the resultant of the forces exerted by said functional face (20) on the additional portion (40) of the bearing face (18), applied to the contact point, creates a moment (M) relative to the point O:
- which is zero over a first position or a first angular range of the rotation of the locking member (13),
- and which tends to pivot the locking member (13) towards its engaged position over at least a second angular range when said locking member (13) exceeds the first position or first angular range towards its disengaged position.

2. The coupler according to claim 1, **characterized in that** the additional portion (40) has, in a section plane orthogonal to the transverse axis (23), a shape located between the segment BC' and the second circle arc (42).

3. The coupler according to claims 1 or 2, **characterized in that** the additional portion (40) has, in a section plane orthogonal to the transverse axis (23), a shape substantially coincident with the segment BC'.

4. The coupler according to any of claims 1 to 3, **characterized in that** the additional portion (40) extends over an angular sector such that the angle BOC' is substantially comprised between 10 and 20°.

5. The coupler according to any of claims 1 to 4, **characterized in that** the point C' is located in the vicinity of C, the distance CC' being less than 1/10 of the distance BC.

6. The coupler according to any of claims 1 to 5, **characterized in that** the point C' is located on the segment BC.

7. A quick fastening set comprising:
• a connection device (4) which is fixed to a tool (1) and which comprises a functional face (20);
• and a coupler (5) according to any of claims 1 to 6 which is mounted at the end of an arm (2) of a heavy-construction machine, the bearing face (18) of the locking member (13) of the coupler (5) being intended to cooperate with the functional face (20) of the connection device (4), in the engaged position, to ensure the retention of the tool (1).

8. The quick fastening set according to claim 7, **characterized in that** the functional face (20) is substantially planar and **in that** the additional portion (40) of the bearing face (18) of the locking member (13) has, in a section plane orthogonal to the transverse axis (23), a substantially rectilinear shape.

9. The quick fastening set according to claim 7, **characterized in that** the functional face (20) is substantially convex cylindrical and **in that** the additional portion (40) of the bearing face (18) of the locking member (13) has, in a section plane orthogonal to the transverse axis (23), a concave shape having a radius of curvature (p) greater than or equal to the radius of the functional face (20).
